# EUROPÄISCHE PATENTSCHRIFT

(11) **EP 1 269 443 B1**
(45) Veröffentlichungstag und Bekanntmachung des Hinweises auf die Patenterteilung: **03.03.2004**
(21) Anmeldenummer: 01914815.4
(22) Anmeldetag: 23.03.2001
(51) Int. Cl.: G08C 23/04

(54) **INFRAROT-KOMMUNIKATIONSEINRICHTUNG**
INFRARED COMMUNICATIONS DEVICE
DISPOSITIF DE COMMUNICATION INFRAROUGE

(30) Priorität: 27.03.2000 DE 10014595
(43) Veröffentlichungstag der Anmeldung: 02.01.2003
(73) Patentinhaber: Ruwido Austria Gesellschaft M.B.H., 5202 Neumarkt a.W. (AT)
(72) Erfinder: JÄKEL, Günter, 83257 Gollenshausen (DE); WAGATHA, Helmut, 85764 Oberschleissheim (DE); KASTENMEYER, Herbert, 83043 Bad Aibling (DE)
(74) Vertreter: Hübscher, Helmut, Dipl.-Ing.
(86) Internationale Anmeldenummer: PCT/AT2001/000087
(87) Internationale Veröffentlichungsnummer: WO 2001/073719

(56) Entgegenhaltungen:
- EP-A- 0 948 166
- WO-A-99/27662
- DE-A- 3 119 876
- US-A- 5 297 144
- US-A- 5 881 366

## Beschreibung

### Technisches Gebiet

Die Erfindung betrifft eine Verfahren zum bidirektionalen Übertragen von Infrarotsignalen zwischen einem Basisgerät und einer Vielzahl von Bediengeräten, wobei das Basisgerät einen Startimpuls in einer aufeinanderfolgenden Sequenz aussendet, der von allen Bediengeräten empfangen und von dem aus ausgehend jedem Bediengerät ein Zeitfenster zugewiesen wird, innerhalb dessen es seine Information an das Basisgerät sendet.

### Stand der Technik

Ein ähnliches Verfahren zum bidirektionalen Übertragen von Funk- bzw. auch Infrarotsignalen ist aus der EP 0 948 166 A1 bekannt. Gemäß der EP 0 948 166 A1 wird vom Basisgerät ein Kontrollsignal versandt, das den Bediengeräten neben einer Synchronisierung derselbigen auch ein Zeitfenster zuweist, innerhalb dessen diese ihre Information an das Basisgerät senden dürfen. Es hat sich jedoch insbesondere für batterieversorgte Bediengeräte herausgestellt, daß damit keine hohen Standzeiten sichergestellt werden können.

Weiters ist auch eine Kommunikationseinrichtung aus der WO 97/23853 A bekannt, bei dem jedem Bediengerät eine individuelle Adresse zugewiesen wird, über die die Bediengerät ansprechbar bzw. auch identifizierbar sind. Bei einer Übertragung von Daten sendet das Basisgerät zuerst seine Information an ein Bediengerät und wartet dann auf ein Bestätigungssignal, worauf dann mit dem nächsten Bediengerät Verbindung aufgenommen wird. Dieses Verfahren ist vergleichsweise aufwendig und kann daher nichts zur Vereinfachung des Übertragungsprotokolls beitragen.

Aus der WO 99 27662 A ist es bekannt, die Sendeleistung bei der Übertragung von Infrarotsignalen anzupassen, um so eine Sättigung der Empfangsteile der miteinander kommunizierenden Geräte zu vermeiden. Dafür wird die Sendeleistung der empfangenen Signale mit einer Referenz-Sendeleistung verglichen, wobei anhand diese Vergleichs die eigene Sendeleistung angepaßt wird. Dieses Verfahren zum Übertragen von Daten ist für eine Übertragungsstrecke zwischen einem Basisgerät und mehreren Bediengeräten nicht geeignet, da dort bei unterschiedlich entfernten Bediengeräten ein Basisgerät nur schwer einen stabilen Arbeitspunkt in seiner Höhe an Sendeleistung finden wird.

### Darstellung der Erfindung

Aufgabe der Erfindung ist es, eine Kommunikationseinrichtung zu schaffen, die mit einem sehr einfachen Übertragungsprotokoll eine fehler- und kollisionsfreie Kommunikation zwischen einer Vielzahl von Bediengeräten und einem Basisgerät ermöglicht. Außerdem soll mit diesem Übertragungsprotokoll eine geringe Leistungsaufnahme des Basisgeräts sowie der Bediengeräte gewährleistet werden.

Diese Aufgabe wird dadurch gelöst, daß die Bediengeräte (2-5) pro Sequenz mindestens einen vorbestimmten Impuls mit verringerter Sendeleistung senden und daß das Basisgerät (1), sofern dieser mindestens eine Impuls von ihm als richtig erkannt wird, eine Information an das entsprechende Bediengerät (2, 3, 4 oder 5) sendet, worauf das Bediengerät (2, 3, 4 oder 5) in der folgenden Sequenz eine verringerten Sendeleistung verwendet und dieser Vorgang solange wiederholt wird, bis der in der Sendeleistung reduzierte vorbestimmte Impuls von dem Basisgerät (1) nicht mehr als richtig erkannt wird, worauf dann das Bediengerät (2, 3, 4 oder 5) in der folgenden Sequenz mit um einer Stufe erhöhten Sendeleistung sendet oder seine Sendeleistung beibehält.

Wird bei der Übertragung des Infrarot-Signals von dem Bediengerät zum Basisgerät mindestens ein Bit bzw. ein Impuls oder auch ein Burst mit stufig verringerter Sendeleistung abgestrahlt, so ist anhand dem erkennbar, ob die sendeleistung für die nächste Übertragung angepaßt werden kann. Denn wird dieses Bit bzw. dieser Impuls vom Basisgerät erkannt und sendet dann das Basisgerät ein Bestätigungssignal an das Bediengerät, so bekommt damit das Bediengerät die Information für die nächste Sequenz mit der verringerten Sendeleistung abstrahlen zu können. In der nächsten Sequenz wird dann wieder das entsprechende Bit bzw. der vorbestimmte Impuls mit weiter verringerter Sendeleistung abgestrahlt, wobei dieser Vorgang solange wiederholt wird, bis das entsprechende Bit bzw. der entsprechende Impuls vom Basisgerät nicht mehr erkannt wird. Auf das Fehlen des Bestätigungssignals wird die Sendeleistung dann nicht mehr weiter reduziert, sondern ggf. um eine Stufe höher gestellt. Erfindungsgemäß kann damit die Sendeleistung der einzelnen Bediengeräte automatisch minimiert werden, so daß hohe Standzeiten bei batteriebetriebenen Bediengeräte erreicht werden können.

Bei einer anderen Variante wird sozusagen mit einem inversen Bestätigungssignal gearbeitet, d.h. es wird nur dann ein Bestätigungssignal ausgesandt, wenn die in der Sendeleistung reduzierten Impulse nicht mehr empfangen werden. Solange diese Impulse empfangen werden, wird kein Bestätigungssignal ausgesandt, und das Bediengerät reduziert in jedem Zyklus die entsprechenden Impulse um eine Stufe. Da bei dieser Variante insgesamt weniger Information übertragen wird, ist die Kommunikation schneller.

Diese Vorgehensweise verlängert nicht nur die Lebensdauer der Batterien der Bediengeräte, sondern erhöht auch die Übertragungssicherheit, da die Sendeleistung optimal eingestellt wird, wodurch wiederum die gegenseitige Störung der IR-Empfänger der einzelnen IR-Bedienelemente minimiert wird.

Ein Zyklus besteht also aus einem Startimpuls und einer Anzahl von Zeitfenstem, die der Anzahl von Bedienelementen entsprechen. Ein neuer Zyklus beginnt dann wieder mit einem Startimpuls. Die zeitliche Länge eines Zyklus ist variabel und hängt von der Anzahl der Bedienelemente ab. Sie wird bei der Konfiguration der Basisstation festgelegt. Je nach Art des individuellen Bediengeräts kann die zeitliche Länge der einzelnen Zeitfenster auch unterschiedlich sein, was bei der Konfiguration der Basisstation festgelegt werden kann.

Nach einer Weiterbildung der Erfindung wird ein Startimpuls auf Anforderung eines Bediengeräts ausgelöst. Hierdurch wird der Stromverbrauch der Basisstation reduziert, da nur dann ein Zyklus ausgelöst wird, wenn mindestens ein Bediengerät eine Nachricht an das Basisgerät zu senden hat.

Auch ist es möglich, die Zyklen solange laufen zu lassen, bis in einer vorbestimmten Anzahl von Zyklen kein Signal von irgendeinem der Bediengeräte empfangen wird. Will danach eines der Bedienelemente eine Nachricht senden, so fordert es einen neuen Zyklus an, der mit einem Startimpuls des Bediengeräts beginnt.

Vorzugsweise erfolgt die Infrarot-Kommunikation zwischen Basis- und Bediengerät mittels zweiphasig modulierter Trägerfrequenz, wodurch eine hohe Übertragungssicherheit gewährleistet wird. Damit ist auch eine hohe Reichweite der IR-Strecke gegeben, womit die Benutzer der Bediengeräte eine größere Bewegungsfreiheit haben. Ein weiterer Vorteil ist die geringe Beeinträchtigung durch andere Quellen, wie Licht, elektromagnetische Störstrahlung etc., da die zweiphasig modulierte Trägerfrequenz von sonstigen Störquellen einwandfrei unterschieden werden kann und sehr geringe Empfangspegel ausreichen. Deshalb müssen die einzelnen Bediengeräte auch nicht gerade auf das Basisgerät hin ausgerichtet sein, da Reflexionen an Gegenständen oder Wänden des Raumes ausreichen, noch ein unterscheidbares Signal auszutauschen.

Bei bestimmten Bediengeräten, wie z.B. Joystick/Maus Bewegung und Tasten dieser Geräte, können die Informationen für Tasten und für Bewegung getrennt übertragen werden. Dies kann jeweils in demselben Zeitfenster unterschiedlicher Zyklen erfolgen; es ist aber auch möglich, die Informationen in unterschiedlichen Zeitfenstem desselben Zyklus zu übertragen. Nach einer Weiterbildung der Erfindung wird dabei in einem Zeitfenster, beispielsweise dem für die Übertragung der Bewegung, eine zusätzliche Kurzinformation des anderen Zeitfensters, also beispielsweise den Zustand der Tasten, übertragen und umgekehrt bei der Übertragung der Tasten eine Kurzinformation über die Bewegung. Hierdurch erhält man eine schnellere Reaktion auf Änderungen, die insbesondere bei Game Pads von großer Bedeutung ist.

Im folgenden wird die Erfindung anhand eines Ausführungsbeispieles im Zusammenhang mit der Zeichnung ausführlicher erläutert. Es zeigt:

### Kurze Beschreibung der Zeichnungen

Es zeigen
- Fig. 1: ein Prinzipschaltbild eines Basisgerätes, das bidirektional mit einer Vielzahl von Bediengeräten kommuniziert,
- Fig. 2: ein Blockschaltbild eines Basisgerätes und eines Bediengeräts,
- Fig. 3: ein Zeitdiagramm einer Sequenz der Kommunikation zwischen dem Basisgerät und einer Anzahl von Bediengeräten,
- Fig. 4: ein Beispiel von Übertragungsprotokollen und
- Fig. 5: ein Zeitdiagramm von Träger und auf modulierten Impulsen für eine logische "0" und eine logische "1".

### Weg zur Ausführung der Erfindung

In Fig. 1 ist ein Basisgerät 1 dargestellt, das ein IR-Sendemodul 1s und ein IR-Empfangsmodul 1e aufweist. Die ausgesandten bzw. empfangenen IR-Strahlen sind mit einem Pfeil angedeutet. Das Basisgerät kommuniziert mit einer Vielzahl von Bediengeräten 2, 3, 4, 5, die jeweils ebenfalls ein IR-Sendemodul 2s, 3s, 4s, 5s und ein IR-Empfangsmodul 2e, 3e, 4e, 5e aufweisen. Die Anzahl der Bediengeräte ist grundsätzlich frei wählbar und beeinflußt im Ergebnis lediglich die weiter unten im Zusammenhang mit Fig. 3 beschriebene Zykluszeit.

Fig. 2 zeigt ein Blockschaltbild von Basisgerät 1 und einem Bediengerät 2. Das Basisgerät enthält einen Mikroprozessor 6, der eine IR-Sendeeinheit 7 ansteuert und eine IR-Empfangseinheit 7', die ebenfalls an den Mikroprozessor 6 angeschlossen ist. Weiter enthält das Basisgerät ein Speicherbauteil, beispielsweise ein EEPROM 8, und eine Schnittstelle 9, die eine serielle oder parallele Schnittstelle sein kann und die an ein zu steuerndes Gerät, wie z.B. einen nicht dargestellten Computer, angeschlossen ist.

Das Bediengerät 2 enthält ebenfalls einen Mikroprozessor 10, eine IR-Sendeeinheit 11 und eine IR-Empfangseinheit 12, die jeweils an den Mikroprozessor 10 angeschlossen sind. Auch die Bedieneinheit 2 enthält einen Speicherbaustein 13, der ebenfalls eine EEPROM sein kann, eine Spannungsversorgung 14, wie z.B. eine Batterie, sowie eine oder mehrere "Schnittstellen" für Bedienelemente, wie z.B. Tasten 15, die im Prinzip elektrische Schalter sind, sowie sonstige Eingabeelemente, wie z.B. Bewegungsmelder 16 einer Maus oder eines Joysticks.

Fig. 3 zeigt das IR-Übertragungsprotokoll am Beispiel von vier Bediengeräten. Die vom Sendemodul 1 s ausgesandten Impulse sind mit StS bezeichnet und werden während einer ersten Zeitdauer Tr abgesandt und von allen in Reichweite befindlichen IR-Empfangsmodulen empfangen. Dieser Start- oder Trigger-Impuls hat eine vorbestimmte Länge und synchronisiert alle Bediengeräte. Darauf folgt eine Pause P mit ebenfalls vorbestimmter Länge. Danach beginnt ein erstes Zeitfenster F1, in welchem das IR-Sendemodul eines ersten Bediengeräts seine Nachricht T1 an das IR-Empfangsmodul 1 e des Basisgerätes überträgt. Das Zeitfenster F1 hat ebenfalls eine vordefinierte Länge. Das IR-Empfangsmodul 1e des Basisgerätes empfängt diese Impulse, die empfangsseitig als StE bezeichnet sind. Es folgt wiederum eine Pause P, worauf das IR-Sendemodul des zweiten Bediengeräts seine Impulse T2 mit vorbestimmter Länge im Zeitfenster F2 sendet, die ebenfalls vom IR-Empfangsmodul 1 e des Basisgerätes empfangen werden. In gleicher Weise, jeweils nach einer Pause, senden dann das dritte und das vierte Basisgerät in den Zeitfenstem F3 und F4. Nach einer weitere Pause P ist ein Zyklus beendet, und das Basisgerät sendet einen neuen Trigger-Impuls im nächsten Zeitfenster Tr, womit ein neuer Zyklus beginnt.

Wahlweise, je nach Programmierung des Basisgerätes, können die einzelnen Zyklen kontinuierlich aufeinanderfolgen. Es kann aber auch vorgesehen sein, daß auf einen Zyklus erst dann ein neuer Zyklus oder mehrere Zyklen folgen, wenn eines der Bediengeräte ein Anforderungssignal an das Basisgerät gesandt hat. Die Zyklen können auch gestoppt werden, wenn für eine vorbestimmte Anzahl von Zyklen keines der Bediengeräte eine Information übertragen hat.

Im dargestellten Fall sind die Zeitfenster F1-F4 jeweils gleich lang. Es ist aber auch möglich, die Zeitfenster unterschiedlich lang zu machen, wobei jedes Bediengerät in einer Initialisierungsphase programmiert werden kann, wann, bezogen auf den Startimpuls, "sein" Zeitfenster beginnt und wie lang es ist. Gleiche Information muß natürlich auch das Basisgerät haben, damit es empfangene Impulse dem jeweiligen Bediengerät zuordnen kann. Auch ist es möglich, daß das Basisgerät die einzelnen Bediengeräte anhand übertragener Information, wie z.B. eine sog. Device-Codes, identifiziert und nicht anhand des dem jeweiligen Bediengerät zugeordneten Zeitfensters, In diesem Fall "weiß" zwar jedes Bediengerät, wann "sein" Zeitfenster bezogen auf den Startimpuls beginnt und endet. Das Basisgerät "weiß" bei dieser Variante aber nicht, weiches Zeitfenster welchem Bediengerät zugewiesen ist. Auch lassen sich beide Identifizierungsmethoden, d.h. Zeitfenster/Device-Code, miteinander kombinieren, wobei die eine Information dann zur Verifizierung der anderen Information verwendet wird. Dadurch wird die Datenübertragungssicherheit erhöht. Erfolgt die Identifizierung allein aufgrund des zugeordneten Zeitfensters, so braucht der Device-Code nicht übertragen zu werden, wodurch die übertragende Wortlänge verringert ist und die Kommunikation schneller erfolgt.

Fig. 4 zeigt das Übertragungsprotokoll, das innerhalb eines Zeitfensters abgesandt wird. In der oberen Zeile ist das Übertragungsprotokoll für die Bewegung eines Joysticks oder einer Maus dargestellt. Ein erstes Bit 1 ist das Startbit, das hier immer eine logische "1" ist. Darauf folgen fünf Bits D5 ... D0, die das jeweilige Gerät identifizieren, also beispielsweise ob es sich um eine Maus, eine Tastatur oder ein sonstiges Gerät handelt. Darauf folgt ein Bit B0, das den Zustand der Batterie des Bediengeräts kennzeichnet. Ist die Batteriespannung unter einem bestimmten Wert abgesunken, so wird eine logische "0" übertragen, ansonsten eine "1". Es folgen vier Bits S3, S2, S1 und S0, die die Schrittweite, also den Betrag der Mausgeschwindigkeit, anzeigen. Weiter folgen dann vier Bits W3, W2, W1 und WO, die den Winkel der Mausbewegung repräsentieren.

Schließlich kann noch ein Bit Tx folgen, das eine Information über die Tasten enthält, beispielsweise eine "1", wenn eine Maustaste gedrückt ist, und eine "0", wenn die Taste losgelassen ist. Damit kann in dem Übertragungsprotokoll für die Mausbewegung auch eine Information über die Tasten übersandt werden, womit die Verarbeitungsgeschwindigkeit erhöht wird; da nicht erst das nächste Zeitfenster abgewartet wird, das die volle Information über die Tasten enthält.

In der zweiten Zeile der Fig. 4 ist das Übertragungsprotokoll für die Tasten dargestellt. Auch hier sind ein Startbit, fünf Bits D5-DO für die Geräteerkennung, das Bit B0 für den Batteriezustand vorhanden sowie zwölf Bits T11-T0 für den Zustand verschiedener Tasten. Schließlich kann auch hier ein weiteres Bit Mx übersandt werden, das signalisiert, ob die Maus oder ein Joystick bewegt wird (logische "1") oder nicht bewegt wird (logische "0").

Prinzipiell ist es auch möglich, die von einem Bediengerät übersandte Nachricht in zwei Zeitfenster aufzuteilen, die dann nicht unmittelbar aufeinanderfolgen, so daß im Ergebnis die Hälfte der Nachricht eines Bediengeräts ausgewertet wird, dann die Hälfte des nächsten Bediengeräts usw. und dann erst die zweite Hälfte.

Selbstverständlich müssen nicht alle Zeitfenster, wie in Fig. 3 dargestellt, mit Nachrichten belegt sein. Hat ein Bedienelement in einem Zyklus keine Nachricht an das Basisgerät zu senden, so bleibt dieses Zeitfenster unbesetzt. Im Ergebnis können somit keine Überschneidungen der IR-Informationen durch verschiedene Bediengeräte auftreten, wodurch Störungen der IR-Übertragung vermieden werden und damit auch eine Verzögerung der Informationsweitergabe, da eine Mehrfachübertragung derselben Information unnötig ist.

Je nach Anwendungsfall kann eine beliebige Anzahl von IR-Bedienelementen mit einem Basisgerät zusammenwirken. Innerhalb eines Zyklus' arbeiten alle Bediengeräte quasi simultan, da der zeitliche Versatz der Zeitfenster für den Benutzer nicht spürbar ist. Die Zykluszeit wird bestimmt durch die Länge der Trigger-Information, die Anzahl der Bediengeräte und den Informationsinhalt (Wortlänge). Die maximale Anzahl von Bedienelementen ist im Prinzip frei programmierbar und beeinflußt im Ergebnis nur die Zykluszeit.

Aufgrund der bidirektionalen Datenübertragung können auch längere Informationen vom Basisgerät zu den Bediengeräten übertragen werden, beispielsweise Daten zur Funktionsweise oder zum Update.

Fig. 5 erläutert noch die Modulationsart. Die jeweiligen Sendemodule senden einen Träger mit einer Trägerfrequenz von hier 56 kHz bzw. einer Periode von 17,9 us aus, und ein Burst enthält 14 Trägerpulse und damit eine Dauer von 250 us. Eine Pause hat ebenfalls eine Länge von 250 us.

Ein Bit hat dann eine Länge von 500 us. Eine logische "1" besteht hier aus einem Burst (14 Trägerimpulsen) und einer Pause. Eine logische "0"besteht aus einer Pause und einem Burst. In der untersten Zeile ist ein Beispiel für ein Datenwort der Bitfolge 11001011 angegeben.

## Patentansprüche

1. Verfahren zum bidirektionalen Übertragen von Infrarotsignalen zwischen einem Basisgerät und einer Vielzahl von Bediengeräten, wobei das Basisgerät (1) einen Startimpuls (Tr) in einer aufeinanderfolgenden Sequenz aussendet, der von allen Bediengeräten (2-5) empfangen und von dem aus ausgehend jedem Bediengerät (2-5) ein Zeitfenster (F1-F5) zugewiesen wird, innerhalb dessen es seine Information an das Basisgerät (1) sendet, **dadurch gekennzeichnet, daß** die Bediengeräte (2-5) pro Sequenz mindestens einen vorbestimmten Impuls mit definierter Sendeleistung senden und daß das Basisgerät (1), sofern dieser mindestens eine Impuls von ihm als richtig erkannt wird, eine Information an das entsprechende Bediengerät (2, 3, 4 oder 5) sendet, worauf das Bediengerät (2, 3, 4 oder 5) in der folgenden Sequenz eine verringerte Sendeleistung verwendet und dieser Vorgang solange wiederholt wird, bis der in der Sendeleistung reduzierte vorbestimmte Impuls von dem Basisgerät (1) nicht mehr als richtig erkannt wird, worauf dann das Bediengerät (2, 3, 4 oder 5) in der folgenden Sequenz mit um einer Stufe erhöhten Sendeleistung sendet oder seine Sendeleistung beibehält.

2. Verfahren nach Anspruch 1, **dadurch gekennzeichnet, daß** der Startimpuls (Tr) des Basisgerätes (1) auf eine Anforderung eines Bediengeräts (2, 3, 4 oder 5) ausgelöst wird.

3. Verfahren nach Anspruch 1 oder 2, **dadurch gekennzeichnet, daß** für die Übertragung eine zweiphasig modulierte Trägerfrequenz verwendet wird.

4. Verfahren nach einem der Ansprüche 1 bis 3, **dadurch gekennzeichnet, daß** die Informationen der einzelnen Bediengeräte (2-5) auf mehrere, nicht unmittelbar aufeinanderfolgende Zeitfenster aufgeteilt sind.

5. Verfahren nach einem der Ansprüche 1 bis 4, **dadurch gekennzeichnet, daß** bei den Bediengeräten (2-5) mit mehreren Funktionen, wie z.B. Tastenund Bewegungsfunktionen, im zugewiesenen Zeitfenster (F1-F5) für die Übertragung der einen Funktion eine Kurzinformation für die andere Funktion übertragen wird.

6. Verfahren nach einem der Ansprüche 2 bis 5, **dadurch gekennzeichnet, daß** mit einem Startimpuls (Tr) beginnende Zyklen solange wiederholt werden, bis in einer vorbestimmten Anzahl von Zyklen keinerlei Informationen vom Basisgerät (1) mehr empfangen werden.

## Claims

1. A method of bidirectional transmission of infrared signals between a base unit and a number of operator units, wherein the base unit (1) transmits a starting pulse (Tr) in a sequence which is received by all operator units (2, 5) and starting from which, each operator unit (2 - 5) is assigned a time window (F1 - F5) within which it transmits information to the base unit (1), **characterised in that** at each sequence the operating units (2, 5) transmit at least one predetermined pulse with defined transmission power and the base unit (1), provided it recognises that at least one pulse is correct, transmits information to the corresponding operator unit (2, 3, 4 or 5) whereupon the operator unit (2, 3, 4 or 5) uses reduced transmission power in the next sequence and the process is repeated until the predetermined pulse with reduced transmission power is no longer recognised as correct by the base unit (1), whereupon the operating unit (2, 3, 4 or 5) in the next sequence transmits at a power higher by one stage or leaves its transmission power unchanged.

2. A method according to claim 1, **characterised in that** the starting pulse (Tr) from the base unit is triggered on request by an operator unit (2, 3, 4 or 5).

3. A method according to claim 1 or 2, **characterised in that** a two-phase modulated carrier frequency is used for transmission.

4. A method according to any of claims 1 to 3, **characterised in that** the information from the individual operator units (2 - 5) is divided among a number of not directly successive time windows.

5. A method according to any of claims 1 to 4, **characterised in that** in the case of operating units (2 - 5) with a number of functions, e.g. keyed and movement functions, short information about one function is transmitted in the time window (F1 - F5) allocated for transmission of the other function.

6. A method according to any of claims 2 to 5, **characterised in that** cycles beginning with a starting pulse (Tr) are repeated until no further information is received from the base unit (1) after a predetermined number of cycles.

## Revendications

1. Dispositif de transmission bidirectionnelle de signaux infrarouges entre un appareil de base et une pluralité d'appareils de service, l'appareil de base (1) émettant, selon une séquence de succession, une impulsion de départ (Tr) qui est captée par tous les appareils de service (2-5) et une fenêtre de temps (F1-F5), étant attribuée, en partant de celle-ci, à chaque appareil de service (2-5), fenêtre à l'intérieur de laquelle il envoie son information à l'appareil de base (1), **caractérisé en ce que** les appareils de service (2-5) émettent par séquence au moins une impulsion prédéterminée à puissance d'émission définie et **en ce que** l'appareil de base (1), dans la mesure où celui-ci a identifié comme correcte au moins une impulsion venant de lui, envoie à l'appareil de service (2, 3, 4 ou 5) correspondant une information, à la suite de quoi l'appareil de service (2, 3, 4 ou 5) utilise dans la séquence suivante une puissance d'émission diminuée et ce processus étant répété jusqu'à ce que l'impulsion prédéterminée, à puissance d'émission réduite, ne soit plus identifiée comme correcte par l'appareil de base (1), suite à quoi alors l'appareil de service (2, 3, 4 ou 5), lors de la séquence suivante, émet avec une puissance d'émission augmentée de la valeur d'un degré, ou bien conserve sa puissance d'émission.

2. Procédé selon la revendication 1, **caractérisé en ce que** l'impulsion de départ (Tr) de l'appareil de base (1) est déclenchée à la survenance d'une requête émanant d'un appareil de service (2, 3, 4 ou 5).

3. Procédé selon la revendication 1 ou 2, **caractérisé en ce que** l'on utilise une fréquence porteuse modulée à deux phases pour effectuer la transmission.

4. Procédé selon l'une des revendications 1 à 3, **caractérisé en ce que** les informations des différents appareils de service (2-5) sont réparties sur plusieurs fenêtres de temps, ne se suivant pas directement.

5. Procédé selon l'une des revendications 1 à 4, **caractérisé en ce que**, dans le cas des appareils de service (2-5) ayant plusieurs fonctions, telles que par exemple des fonctions de palpage et des fonctions de déplacement, lors de la fenêtre de temps (F1-F5) affectée pour la transmission d'une première fonction, une information courte est transmise pour l'autre fonction.

6. Procédé selon l'une des revendications 2 à 5, **caractérisé en ce que** des cycles, commençant par une impulsion de départ (Tr), sont répétés jusqu'à ce qu'aucune sorte d'information ne soit plus reçue par l'appareil de base (1), pendant un nombre prédéterminé de cycles.
